# DEMANDE DE BREVET EUROPEEN

(11) **EP 0 381 264 A1**
(43) Date de publication de la demande: **08.08.1990**
(21) Numéro de dépôt: 90200166.8
(22) Date de dépôt: 23.01.1990
(51) Int. Cl.: F23G 5/12

(54) **Installation de combustion**

(30) Priorité: 30.01.1989 BE 8900089
(71) Demandeur: Keersmaekers, Marc, B-2560 Nijlen (BE)
(72) Inventeur: Keersmaekers, Marc, B-2560 Nijlen (BE)
(74) Mandataire: Ottelohe, Jozef René

(57) **Abrégé**

L'invention concerne une installation pour brûler de couches de peintures d'objets métalliques et pour l'incinération de déchets.

Cette installation se compose essentiellement d'une chambre de combustion (1), d'un brûleur (6) monté sur la chambre de combustion, pourvu d'ouvertures d'aération (7) et destiné à chauffer l'air et les gaz de fumée dans la chambre de combustion, d'un four (17) qui se ferme et dans lequel les objets à brûler ou les déchets à incinérer sont logés, d'un ventilateur (13) dont le conduit d'aspiration (12) est raccordé à la chambre de combustion (1) et le conduit de refoulement (15) au four (17) et destiné à faire circuler les gaz de fumée à travers l'installation, d'une canalisation d'aspiration (22) prévue entre le four et la chambre de combustion et destinée à évacuer les gaz de fumée du four, et d'une cheminée d'évacuation (23) raccordée à la chambre de combustion et destinée à l'évacuation des gaz de fumée développés en surabondance.

## Description

L'invention concerne une installation pour brûler de vieilles couches de peinture d'objets métalliques, comme les radiateurs de chauffage et les crochets de suspension, et pour l'incinération de déchets.

Selon la principale caractéristique de l'invention, cette installation se compose essentiellement d'une chambre de combustion, d'un brûleur raccordé à cette chambre de combustion avec des ouvertures d'aération destiné à chauffer l'air et les gaz de fumée dans la chambre de combustion, d'un four qui se ferme et dans lequel les objets à brûler ou les déchets à incinérer sont logés, d'un ventilateur dont le conduit d'aspiration est raccordé à la chambre de combustion et le conduit de refoulement au four et destiné à faire circuler les gaz de fumée à travers l'installation, d'un canalisation d'aspiration prévue entre le four et la chambre de combustion et destinée à évacuer les gaz de fumée du four et d'une cheminée d'évacuation raccordée à la chambre de combustion et destinée à évacuer les gaz de fumée développés en surnombre.

Du fait que la majeure partie de l'air chauffé et les gaz de fumée développés sont conduits dans un circuit pratiquement fermé et circulent plusieurs fois à travers la chambre de combustion, peu de chaleur se perd et l'on obtient une bonne combustion postérieure, de sorte qu'il reste peu de résidus de cendres. En même temps, la consommation de combustible est, de ce fait, maintenue faible, il ne se développe que peu de fumée et une petite quantité seulement de gaz de fumée est évacuée à l'extérieur. Cette installation est donc favorable à l'environnement et comporte peu de danger pour le personnel de service.

A titre d'exemple suit ci-après une description détaillée d'une forme d'exécution choisie, mais nullement limitée de l'installation conforme à l'invention. Cette description renvoie au dessin ci-annexé, dans lequel
la fig. 1 représente une coupe verticale de l'installation;
la fig. 2 représente une coupe transversale de l'installation suivant la ligne II-II de la fig. 1.

Dans ces figures on remarque la chambre de combustion cylindrique 1, qui est ouverte au haut bout et autour de laquelle un manteau cylindrique 2 est placé à une certaine distance, par quoi un espace de réchauffement 3 est formé entre la chambre de combustion et le manteau. A son haut bout, le manteau 2 est fermé par un couvercle 4 pourvu en son centre d'une ouverture 5, au-dessus de laquelle est monté un brûleur 6 à ouvertures d'aération 7 sur le couvercle 4. Le bord supérieur de la chambre de combustion 1 est situé plus bas que le couvercle 4, de sorte que contre le brûleur il se forme une ouverture annulaire 8 entre la chambre de combustion 1 et l'espace de réchauffement 3. Sur le bord supérieur de la chambre de combustion 1 sont fixés plusieurs boulons 9, par lesquels la chambre de combustion 1 est attachée au couvercle 4. L'extrémité inférieure de la chambre de combustion 1 débouche en se rétrécissant dans un espace 10, dans lequel est prévue une ouverture 11 à laquelle est raccordé le conduit d'aspiration 12 d'in ventilateur 13, qui est actionné rotativement par un moteur 14. Le conduit de refoulement 15 du ventilateur 13 est raccordé à une ouverture 16 d'un four 17 entouré d'un revêtement isolant 18 et dans lequel à quelque distance du fond du four est placée une plaque portante 19 pourvue d'ouvertures 20, sur laquelle plaque portante les objets à brûler ou les déchets à incinérer sont placés. Ces objets ou déchets sont introduits par une porte ou un couvercle (non représentés) dans le four. Au haut bout, le four 17 possède une ouverture 21 à laquelle est raccordée une canalisation d'aspiration 22, qui est également raccordée à la partie inférieure de l'espace de réchauffement 3 pourvu d'une cheminée d'évacuation 23.

Lorsque le brûleur 6 et le ventilateur 13 sont mis en service, l'air est chauffé dans la chambre de combustion 1 à une température d'à peu près 1400°C et cet air chauffé est soufflé dans le four 17 en passant par l'ouverture 11 de la chambre de combustion 1, par le ventilateur 13 et par l'ouverture 16, par quoi la peinture des objets placés sur la plaque portante 19 est brûlée ou les déchets mis sur la plaque portante 19 sont consumés. Les gaz de fumée développés à cette occasion sont détournés à environ 430°C ou éventuellement davantage par l'ouverture 21 du four et par la canalisation d'aspiration 22 dans l'espace de réchauffement 3 et sont conduits vers le haut le long de la paroi chauffée au rouge de la chambre de combustion 1, par suite de quoi la température des gaz de fumée évacués monte sensiblement et ces gaz sont aspirés via l'ouverture annulaire 8 dans la chambre de combustion 1, où ils sont mélangés à l'air frais chauffé par le brûleur et portés à près de 1400°C. Les gaz chauffés s'ajoutant pendant cette circulation pratiquement fermée ou surabondants trouvent un échappement le long de la cheminée d'évacuation 23 montée sur l'espace de réchauffement 3. Les rares résidus de combustion qui restent dans l'installation sont receuillis dans le four 17 sous la plaque portante 19, d'où ils peuvent être évacués sans peine.

Il va de soi que l'installation peut avoir n'importe quelles forme et dimensions, que certaines des parties constituantes décrites ci-dessus pourraient être remplacées par d'autres qui visent au même but et que l'installation pourrait être pourvue de moyens supplémentaires qui en amélioreraient le fonctionnement.

## Revendications

1.- Installation de combustion pour brûler des couches de peinture d'objets métalliques et incinérer des déchets, caractérisée par le fait qu'elle se compose principalement d'une chambre de combustion (1), d'un brûleur (6) monté sur la chambre de combustion, pourvu d'ouvertures d'aération (7) et destiné à chauffer l'air et les gaz de fumée dans la chambre de combustion, d'un four (17) qui se ferme et dans lequel les objets à brûler ou les déchets à incinérer sont logés, d'un ventilateur (13) dont le conduit d'aspiration (12) est raccordé à la chambre de combustion (1) et le conduit de refoulement (15) au four (17) et destiné à faire circuler les gaz de fumée à travers l'installation, d'une canalisation d'aspiration (22) prévue entre le four et la chambre de combustion et destinée à évacuer les gaz de fumée du four, et d'une cheminée d'évacuation (23) raccordée à la chambre de combustion et destinée à l'évacuation des gaz de fumée développés en surabondance.

2.- Installation de combustion conforme à la revendication 1, caractérisée par le fait que pour le réchauffement des gaz de fumée évacués du four (17), autour de la chambre de combustion (1) est prévu un espace de réchauffement (3), qui d'une part, à proximité du brûleur (6) raccordé à la chambre de combustion (1), est, par une ouverture (8), en communication avec la chambre de combustion (1), et est d'autre part en communication, par la canalisation d'aspiration (21), avec le four (17).

3.- Installation de combustion conforme aux revendications 1 et 2, caractérisée par le fait que le brûleur (6) est raccordé à une extrémité de la chambre de combustion (1) et le ventilateur (13), à l'extrémité opposée de la chambre de combustion.

4.- Installation de combustion conforme à la revendication 3, caractérisée par le fait que l'éxtrémité de la chambre de combustion (1) à laquelle le ventilateur (13) est raccordé débouche en se rétrécissant dans un espace (10).

5.- Installation de combustion conforme à la revendication 1, caractérisée par le fait qu'autour du four (17) est ménagé un revêtement isolant (18) et qu'au-dessus du fond du four est prévue une plaque portante (19) pourvue d'ouvertures (20), sur laquelle sont placés les objets à brûler ou les déchets à incinérer et sous laquelle les résidus de cendre sont recueillis.
